# EUROPÄISCHE PATENTANMELDUNG

(11) **EP 1 593 362 A1**
(43) Veröffentlichungstag der Anmeldung: **09.11.2005**
(21) Anmeldenummer: 05003496.6
(22) Anmeldetag: 12.04.2005
(51) Int. Cl.: A61G 13/12

(54) **Steriles Lagerungshilfsmittel für Knie und Handgelenksoperationen im medizinischen Bereich**

(30) Priorität: 03.05.2004 DE 102004022033
(71) Anmelder: Guschlbauer, Gerhard, 89073 Ulm (DE); Marquart, Wolfgang, 89073 Ulm (DE)
(72) Erfinder: Guschlbauer, Gerhard, 89073 Ulm (DE); Marquart, Wolfgang, 89073 Ulm (DE)

(57) **Zusammenfassung**

Lagerungshilfe in Form eines ovalen Hohlkörpers mit Steg in der Mitte und zwei im rechten Winkel befindenden Schenkel. Die Schenkel haben verschiedene Maße, damit die Lagerungshilfe in zwei unterschiedlichen Höhen eingesetzt werden kann. Um eine angenehme Auflage der Körperteile zu gewährleisten sind zwei Radien vorhanden.

## Beschreibung

Die Erfindung betrifft eine Lagerungshilfe zur Lagerung von Patientenkörperteilen, insbesondere für Knie und Handgelenke bei Operationen. Eine solche Stativeinrichtung bewährt sich gut, weil der zu untersuchende und operierende Körperteil auch über längere Zeit sehr ruhig gehalten werden kann. Sollte die Stativeinrichtung zum Zweck der Überprüfung der Funktionalität des Körperteiles entfernt werden, so kann diese wieder eingesetzt werden, damit das zu behandelte Körperteil wieder in die Uhrsprungsstellung gebracht werden kann.

Der Erfindung liegt die Aufgabe zugrunde, eine Lagerungshilfe der eingangs angegebenen Art verfügbar zu machen, die eine längere ruhige Positionierung des untersuchenden und operierenden Körperteils auf einfache, kostengünstige und für den Patienten komfortable Art möglich macht. Die Lagerungshilfe kann in zwei unterschiedlichen Größen an dem zu behandelten Patienten eingesetzt werden.

**Das Patent wird beantragt für den Einsatz zur** ***sterilen*** **Lagerung von Patientenkörperteilen bei Operationen im medizinischen Bereich.**

Bei der Lagerungshilfe handelt es sich um einen ovalen Hohlkörper mit zwei im rechten Winkel befindlichen Schenkel und abgerundeter Ecke mit Steg in der Mitte, um eine hohe Stabilisationssicherheit gewährleisten zu können. Für die Auflage der Körperteile sind zwei Radien vorhanden, die eine angenehme Auflage gewährleisten.
a) das Material, aus der die Lagerungshilfe besteht, ist aus Kunststoff und in allen Farben erhältlich,
b) bei dem Kunststoff, um den es sich bei der Lagerungshilfe handelt, besteht aus glatten Oberflächen mit abgerundeten Kanten,
c) die Lagerungshilfe kann durch die Beschaffenheit des Kunststoffes direkt am Körper angewendet werden, da dieser körperverträglich ist,
d) bei dem Material der Lagerungshilfe handelt es sich um einen Kunststoff der strahlendurchlässig ist, somit sind Röntgenaufnahmen direkt am Körper durchführbar,
e) das Material aus dem die Lagerungshilfe besteht ist waschmaschinenfest,
f) das Material aus der die Lagerungshilfe besteht, ist hitzebeständig bis 135 Grad, sterilisierbar und wieder keimfrei einsetzbar,
g) bei dem Kunststoff handelt es sich um ein Material das sich leicht verbiegen lässt, anpassungsfähig und nicht zerbrechlich ist,
h) das Gesamtgewicht der Lagerungshilfe, das aus einem Hohlkörper besteht, beträgt ca. 500 Gramm,
i) durch die mit zwei im rechten Winkel befindenden Schenkel und den Steg in der Mitte des Hohlkörpers, ist eine hohe Stabilisationssicherheit gewährleistet,
j) durch die mit zwei im rechten Winkel befindenden Schenkel mit unterschiedlicher Länge ist es möglich, die Lagerungshilfe in zwei unterschiedlichen Größen einzusetzen,
k) das Material aus der die Lagerungshilfe besteht kann mit Alkohol gereinigt werden, ohne dass dies Einwirkungen auf das Material hat,

Zeichnungen als Anhang

## Patentansprüche

1. Steriles Lagerungshilfsmittel für Knie- und Handgelenksoperationen im medizinischen Bereich aus Kunststoff, einsetzbar in verschiedenen Größen, wobei es sich bei der Lagerungshilfe um einen ovalen Hohlkörper handelt, mit zwei im rechten Winkel befindendlichen Schenkeln mit abgerundeter Ecke und einem Steg in der Mitte, zur Sicherung einer hohen Stabilität, wobei zur Auflage der Körperteile zwei Radien vorhanden sind.
Steriles Lagerungshilfsmittel nach Anspruch 2, wobei der Kunststoff wahlweise bis 135° C hitzebeständig
- sterilisierbar
- strahlendurchlässig
- waschmaschinenfest
- hautfreundlich und- verträglich ist.
